# EUROPÄISCHE PATENTSCHRIFT

(11) **EP 0 396 131 B1**
(45) Veröffentlichungstag und Bekanntmachung des Hinweises auf die Patenterteilung: **29.09.1993**
(21) Anmeldenummer: 90108360.0
(22) Anmeldetag: 03.05.1990
(51) Int. Cl.: F28D 9/00, F28F 13/06

(54) **Wärmetauscher**
Heat-exchanger
Echangeur de chaleur

(30) Priorität: 05.05.1989 DE 3914774
(43) Veröffentlichungstag der Anmeldung: 07.11.1990
(73) Patentinhaber: MTU MOTOREN- UND TURBINEN-UNION MÜNCHEN GMBH, D-80976 München (DE)
(72) Erfinder: Hagemeister, Klaus, Dipl.-Ing., D-8000 München 50 (DE)

(56) Entgegenhaltungen:
- DE-A- 3 242 845
- DE-A- 3 726 058
- FR-A- 2 339 151
- US-A- 4 270 602

## Beschreibung

Die Erfindung betrifft einen Wärmetauscher mit zwei parallelen Sammelrohren die über eine Matrix aus mehreren Lagen von Profilröhrchen miteinander verbunden sind, wobei Sammelrohre und Matrix aus einer Vielzahl von übereinander angeordneten Blechschalen aufgebaut sind, von denen je zwei komplementär miteinander verbundene Blechschalen durch muldenartige Profilierung zwischen Verbindungsstegen eine Profilröhrchenlage und den zugehörigen Abschnitt der Sammelrohre ausformen, wobei die Verbindungsstege unter Bildung von Längsschlitzen regelmäßig beabstandet sind.

Ein Wärmetauscher der vorbezeichneten Art ist aus der DE-C-32 42 845 der Anmelderin bekannt. Obwohl der Aufbau der Sammelrohre und der Matrix aus einer Vielzahl von übereinander angeordneten und miteinander verbundenen Blechschalen gegenüber herkömmlichen Bauformen in denen Gehäuse, Sammelrohre und Matrixröhrchen als getrennte Bauteile zusammengefügt werden mußten, eine erhebliche Herstellungsvereinfachung darstellt, zeigt sich, daß die Profilierung der Matrixprofilröhrchen, insbesondere in deren Bogenabschnitt aufwendige Werkzeuge verlangt und trotz hoher Genauigkeitsanforderungen Fehler beim Fügen der Blechschalen in Kauf zu nehmen sind, wodurch die Ausschußquote steigt und der fertigungstechnische Aufwand hoch wird. Besondere Schwierigkeiten treten dann auf, wenn elliptische oder lanzettartige Profilröhrchen für die Matrix vorgesehen sind. Die vorgenannten fertigungstechnischen Probleme zeigen sich dem Fachmann besonders deutlich aus der Wärmetauscherkonfiguration nach den Figuren 1 und 2 der US-A-42 70 602, in der ein dem eingangs beschriebenen Wärmetauscher sehr ähnlicher Aufbau gezeigt ist.

Aufgabe der vorliegenden Erfindung ist es deshalb einen gattungsgemäßen Wärmetauscher derart zu verbessern, daß die Herstellung der Sammelrohre und der Matrix gegenüber den vorbekannten Anordnungen vereinfacht wird.

Erfindungsgemäß wird diese Aufgabe dadurch gelöst, daß bei einem Wärmetauscher der gattungsgemäßen Bauart die Blechschalen rahmenartig ausgebildet sind, die Längsschlitze sich bis zum Anfang der Rahmenquerseiten hin erstrecken, die zur Bildung gemeinsamer Umlenkabschnitte jeweils als mit allen Profilröhrchen kommunizierender Hohlraum ausgebildet sind und die Sammelrohre durch Aussparungen mit aufgebogenem Kragen in den Mitten zweier gegenüberliegender Rahmenlängsseiten gebildet werden.

Ein wesentlicher Vorteil der erfindungsgemäßen Ausbildung eines Wärmetauschers ist darin zu sehen, daß sich die Herstellung des kompletten Wärmetauschers aus den Teilelementen, d.h. den einzelnen Blechschalen sehr einfach gestaltet und dieser präzise und mit hoher Wiederholgenauigkeit erreicht wird. Durch die rahmenartige Ausbildung mit der als kommunizierender Hohlraum geformten Rahmenquerseite wird gegenüber Bauformen nach dem Stand der Technik der Vorteil erzielt, daß keine bogenförmigen Profilröhrchen mehr gebildet sein müssen, sondern nur gerade. Diese Vermeidung von Bogenkonturen ergibt einen fertigungstechnischen Vorteil. Ein weiterer Vorteil der erfindungsgemäßen Ausbildung liegt darin, daß einzelne Profilrohrschichten leicht austauschbar sind. Schließlich wirkt sich die Lage der Sammelrohre in den Mitten der Rahmenlängsseiten auf den Wärmeübergang zwischen den beiden Wärmeaustauschmedien vorteilhaft aus.

Bei einer bevorzugten Ausführungsform eines erfindungsgemäßen Wärmetauschers ist jede zweite Profilröhrchenlage im Querschnitt schachbrettartig versetzt zu den benachbarten Profilröhrchenlagen angeordnet, derart, daß an den Verbindungsstegen zur Bildung von Abstandshalterungen gegenüber benachbarter Profilröhrchenlagen Elemente angebracht sind, die sich senkrecht zur Blechschalenebene hin erstrecken. Die Anbringung dieser Elemente erfolgt vorzugsweise nach dem Verbinden zweier eine Profilröhrchenlage bildender Blechschalen und ermöglicht auf diese Weise eine einfache Herstellung von Abstandshaltern gegenüber den benachbarten Profilen.

Diese sich senkrecht erstreckenden Elemente sind in einer bevorzugten Weiterbildung der Erfindung zwei Seitenlaschen eines Verbindungssteges, die ursprünglich parallel zur Profilröhrchenlängsachse angeordnet sind und zur Bildung der Abstandshalter nach innen zurückgefaltet sind. Dieses Verfahren ist einfach automatisiert für eine ganze Lage oder eine ganze Reihe von Abstandshaltern durchführbar. Alternativ zu dieser Ausführung kann das senkrecht verlaufende Element auch aus einem Niet bestehen, der durch die aufeinander liegenden Verbindungstege zweier komplementärer Blechschalen getrieben ist. Die beiden Nietköpfe dieses Nietes sind dabei so ausgebildet, daß sie an die Form der benachbarten Profilröhrchenlagen im Berührungspunkt angepaßt sind. Vorteilhafterweise können die benachbarten Profilröhrchenlagen auch an den Berührpunkten mit den Nietköpfen besondere Formveränderungen, beispielsweise Einsenkungen aufweisen, um eine bessere Stützwirkung zu erzielen.

Eine weitere vorteilhafte Ausbildung der Erfindung sieht vor, daß zwischen komplementären Blechschalen im Bereich der Profilröhrchen-Längsmittelachsen Stützmittel angebracht sind. Hierdurch wird eine Verformung der Profilröhrchen im Betrieb durch die Druckdifferenz zwischen dem Außenbereich und dem Inneren der Profilröhrchen verhindert. Diese Stützmittel können als zickzackartig zwischen den Blechschalen verlaufende und mit diesen verbundene Leisten ausgebildet sein oder als in Längsrichtung der Profilröhrchen sich erstreckende Stützleisten. Diese Stützleisten können dabei aus Vollmaterial bestehen, so daß zwei vollkommen getrennte Hohlräume innerhalb jedes Profilröhrchens vorgesehen sind, oder sie können zur Gewichtsersparnis perforiert sein.

Eine alternative Ausbildung zur Verhinderung der Profilröhrchenaufweitung besteht darin, daß die Blechschalen im Bereich der Profilröhrchenmittelachsen regelmäßig beabstandete noppenartige Einstülpungen aufweisen, an denen die komplementären Blechschalen punktförmig miteinander verbunden sind. Diese Ausbildung ist herstellungstechnisch sehr einfach vor oder nach dem Zusammenfügen der beiden komplementären Schalen durchzuführen und ermöglicht somit eine wesentlich vereinfachte Ausbildung der Röhrchenabstützung. Vorzugsweise sind diese Einstülpungen derart angebracht, daß sie im Bereich der Verbindungsstege der benachbarten Profilröhrchenlagen angeordnet sind, so daß an den Verbindungsstegen angebrachte Nietköpfe in die Einstülpungen eingepaßt werden können. Über die Spannweite der Abstände benachbarter Einstülpungen geben die gewölbte Form der Profilröhrchenwandung sowie die Rippenwirkung der Profilspitze die notwendige Steifigkeit und Stabilität gegen Verformung, während die Trennkräfte aus dem Innendruck über die Noppenverbindung abgetragen werden. Die Größe der Kräfte an diesen Stellen entspricht der Länge des jeweils zugeordneten Rohrabschnittes und ist damit dem oben beschriebenen Abstand der Einstülpungen proportional. Bei höheren Innendrücken müssen also die Einstülpungen in engerer Folge längs der Rohrlänge angeordnet sein.

Zur Herstellung des erfindungsgemäßen Wärmetauschers werden die Verfahren gemäß den Ansprüchen 10 und 12 vorgeschlagen. Bei dem Verfahren gemäß Anspruch 10 werden Blechplatten der erforderlichen Außenmaße, Wandstärke und Qualität unter Gesenken durch einen Zieh-/Preßvorgang mit dem erforderlichen Reliefmuster versehen, wobei die Ausprägung der symmetrischen Innenströmungsräume als Halbschale entsteht. Dazu ist auch ein einseitiges Gesenk verwendbar, wobei die Ausformung des Bleches durch Anwendung von hydraulischem oder pneumatischem Druck erfolgt. Besonders vorteilhafterweise sollte der Wärmetauscher derart gestaltet sein, daß diese Schalen auch auf Umschlag symmetrisch sind, dadurch ist die erforderliche Spiegelsymmetrie zweier Halbschalen, die zusammen ein Schichtelement des Strömungsinnenraumes bilden, mit nur einem Reliefmuster darstellbar.

Die halbschalenartigen Blechschalen werden anschließend einer Oberflächenbehandlung unterzogen, um Berührungsflächen für die folgende stoffschlüssige Verbindung zu aktivieren. Die Verbindung der beiden Blechschalen erfolgt sodann an den Berührungsflächen unter Energiezufuhr, wobei Laserschweißen, Elektronenstrahlschweißen, Löten, Preßschweißen als Diffusionsverbindung oder analoge Verfahren in Frage kommen können. Bei letztgenannten beiden Verfahren kann das erforderliche Zusatzmaterial entweder bereits zuvor auf die zu verbindenden Oberflächen aufgebracht werden (z. B. galvanisch, durch Bedampfen, Plattieren, durch Spritzen oder Drucken) oder als Folie zwischengelegt werden. Alternativ ist auch Schweißen oder Löten durch Widerstanderwärmung sowie durch hochfrequente elektrische Ströme möglich.

Eine vorteilhafte Weiterbildung dieses Herstellungsverfahrens besteht darin, daß das Zusammenfügen der komplementären Blechschalen mittels Hochfrequenzschweißen erfolgt, wobei die auseinandergespreizten Blechschalen durch an die Profilröhrchen formangepaßte, profilierte, entlang der Blechschalen bewegte Walzen entlang ihrer Berührflächen gegeneinander gepreßt werden, wobei an den noch nicht gefügten Enden der Blechschalen hochfrequenter Strom eingeleitet wird. Hierzu sind die zwei zusammenzufügenden, komplementären Blechschalen in einer Vorrichtung genau zueinander ausgerichtet und werden auf einer Seite in einen Einlaufspalt von gegeneinander rotierenden, profilierenden Spalten eingeschoben. Die Profilierung der im übrigen zylindrischen Oberflächen dieser Walzen entspricht dem Negativ des Reliefmusters der Blechschalen, so daß letztere beim Durchlaufen der Walzen nur an den zu verbindenden Stellen aufeinander gepreßt werden. Die noch nicht im Eingriff der Walzen befindlichen Bereiche der Blechschalen werden auseinandergespreizt, so daß zwischen ihren einander zugewandten, zu verbindenden Oberflächen ein sich bis zur Eingriffsstelle verengender Spalt ergibt.

Über Schleifkontakte wird beiden Blechschalen eine hochfrequente elektrische Spannung gegensätzlicher Polarität zugeführt. Es bildet sich dabei auf den Innenoberflächen der beiden Blechschalen ein elektrischer Strom aus, der bis zur Berührungsstelle läuft und dort auf die andere Seite übertritt. Dieser Stromübergang darf nur an den Stellen stattfinden, die stoffschlüssig miteinander verbunden werden sollen. Andere Berührungsstellen können passiviert werden. Zu diesem Zweck ist es auch möglich, zuvor auf den zu verbindenden Stellen Zusatzmaterial erhaben aufzubringen oder bei der Fügeprozedur eine Maske aus Zusatzmaterial, die das Bild der Verbindungsstellen hat, mit in den Fügespalt einlaufen zu lassen.

Wichtig ist es, durch diese Maßnahme und durch die Hochfrequenz des Stromes den Stromübergang auf die Fügestellen zu konzentrieren. Das bewirkt eine örtliche Erhöhung des Übergangswiderstandes mit starker Erwärmung und hohem elektrischem Spannungsgradienten in den benachbarten Spaltoberflächen kurz vor der Fügestelle. Hierdurch werden die beiden Blechschalen entlang ihrer vorzugsweise linienförmigen Berührstellen miteinander verschweißt. Aufgrund des hohen Spannungsgradienten kann sich außerdem ein Lichtbogen ausbilden, wobei dessen Plasma Verunreinigungen von den zu fügenden Flächen entfernt und die Kontaktoberflächen der Verbindung aktiviert, die unmittelbar folgend durch Einlaufen in die gepreßte Zone zwischen den Walzen geschlossen wird. Dieser Vorgang läuft kontinuierlich beim Passieren der Walzen ab, so daß die beiden Platten danach an den dafür vorgesehenen Stellen miteinander verbunden sind.

Das alternative Herstellungsverfahren gemäß Anspruch 12 besteht darin, daß auf ebene, vorbehandelte Flächen mit den erforderlichen Außenmaßen an den Stellen, die nicht zusammengefügt werden, eine passivierende Schicht aufgebracht wird. Dies geschieht z.B. auch durch Aufdrucken. Die anderen, zu verbindenden Gebiete werden zum Löten oder Diffusionsschweißen mit Zusatzmaterial beschichtet, z. B. durch Siebdruck. Anschließend werden die zu verbindenden komplementären Bleche aufeinandergelegt und durch Erhitzen zusammengefügt. Zur Verhinderung von Verzug oder unzulässig großen Spalten werden die Bleche dabei aufeinandergepreßt. Vorzugsweise werden dabei die Bleche nur an ihrem Umriß mechanisch festgepreßt, während auf die Fläche während des Verbindungsvorganges ein hydraulischer oder pneumatischer Druck aufgebracht wird. Es kann dadurch geschehen, daß zunächst eine Glocke aufgesetzt wird, die am Rand die äußere Kontur der Bleche zusammenpreßt und sodann ein Gasdruck in dem geschlossenen Hohlraum aufgebracht wird. Die gefügten Platten werden anschließend zwischen Gesenke gelegt und durch pneumatischen oder hydraulischen Innendruck derart verformt, daß die inneren Strömungswege der Profilröhrchen aufgeblasen werden.

Die Erfindung wird nachfolgend anhand der beigefügten Zeichnungen weiter erläutert. Dabei zeigt:
- Fig. 1:: eine Draufsicht auf eine Blechschale,
- Fig. 2:: eine Schrägansicht von mehreren Profilröhrchen,
- Fig. 3:: einen Querschnitt durch Profilröhrchen im Bereich der Noppenverbindung,
- Fig. 4:: einen Längsschnitt durch Profilröhrchen,
- Fig. 5:: einen Querschnitt durch eine andere Profilröhrchenausführung,
- Fig. 6:: einen Längsschnitt gemäß der Linie VI-VI von Fig. 5,
- Fig. 7:: mehrere Profilröhrchenquerschnitte,
- Fig. 8:: eine Vorrichtung zur Durchführung des Fügeverfahrens.

Die in Fig. 1 dargestellte Blechschale 1 ist rahmenartig aufgebaut und weist in den Mitten zweier gegenüberliegender Rahmenlängsseiten zwei runde Aussparungen 2a,b zur Bildung von zwei Sammelrohren auf. Ferner ist eine Vielzahl von parallel ausgerichteten, regelmäßig über Verbindungsstege 3 unterbrochenen Längsschlitzen 4 vorgesehen, derart, daß vom Bereich der Aussparungen 2a,b bis zu den Rahmenquerseiten hin sich erstreckende, durchgehende Längsstreifen 5 zur Bildung von Profilröhrchenwandungen ausgebildet sind. Die Blechschale 1 ist dabei im Bereich der Längsstreifen 5 muldenartig profiliert zur Bildung von im Querschnitt etwa ellipsenartiger Profilröhrchen.

In der Schrägansicht gemäß Fig. 2 ist zu erkennen, wie durch zwei aufeinanderliegende Blechschalen 1a,b eine Lage von Profilröhrchen gebildet wird. Dabei sind die Blechschalen 1a,b im Bereich der Längsstreifen 5 entsprechend profiliert. Ferner zu erkennen ist, daß die Längsschlitze 4 durch die Verbindungsstege 3 unterbrochen sind. Die Profilröhrchen 6 werden dadurch gebildet, daß die Längsstreifen 5 entlang ihrer Ränder 7 z. B. mittels Schweißen zusammengefügt werden. Benachbart übereinanderliegende Profilröhrchenlagen 8a,b sind dabei derart versetzt angeordnet, daß die Profilröhrchen 6 der einen Lage 8a im Bereich der Längsschlitze 4 der zweiten Profilröhrchenlage 8b angeordnet sind.

In den Verbindungsstegen 3 sind Niete mit zwei Nietköpfen 9a,b auf beiden Seiten der Blechschalen 1a,b eingelassen. Gleichzeitig sind in den Profilröhrchen 6 der darüber und darunter liegenden Profilröhrchenlage 8b Einsenkungen 10 vorgesehen, bei denen die sich berührenden Wandabschnitte zusammengeschweißt sind. Diese Einsenkungen 10 sind vorzugsweise im Bereich der Nietköpfe 9a,b der benachbarten Profilröhrchenlage 8a vorgesehen. Sie können aber auch zusätzlich dazwischen angeordnet sein, wenn dies aufgrund des Innendruckes erforderlich ist.

In Fig. 3 ist ein Querschnitt durch drei benachbarte Profilröhrchenlagen 8a,b,c dargestellt, an denen gezeigt ist, wie die Nietköpfe 9a,b einer Profilröhrchenlage 8b mit den Einsenkungen 10 der benachbarten Profilröhrchenlagen 8a,c zusammenwirken. Die beiden Blechschalen 1a,b sind dabei im Bereich der Berührstellen 11 an den Einsenkungen 10 miteinander verlötet oder verschweißt. In Fig. 4 ist die Anordnung gemäß Fig. 3 im Längsschnitt der Profilröhrchen 6 dargestellt, wobei zu erkennen ist, daß die Einsenkungen 10 punktförmig ausgebildet sind.

Eine alternative Ausgestaltung der Verbindungsstege 3 ist in Fig. 5 dargestellt, bei der der Abstand zweier benachbarter Profilröhrchenlagen 8a,b durch zurückgebogene Seitenlaschen 13 der Verbindungsstege 3 erfolgt. In dem Schnitt gemäß der Linie VI-VI, der in Fig. 6 dargestellt ist, ist zu erkennen wie die Seitenlaschen 13 der Verbindungsstege 3 zur Bildung der Abstandshalter zwischen den Profilröhrchenlagen 8a,c ausgebildet sind.

In Fig. 7 sind verschiedene Formen von Profilröhrchen im Querschnitt sowie im Längsschnitt dargestellt, wobei verschiedene Möglichkeiten zur Abstützung der Profilröhrchenwandungen 14a,b zur Verhinderung der Ausbauchung durch Innendruck dargestellt sind. Das Profilröhrchen 6a weist regelmäßig beabstandet angeordnete Einsenkungen 10 auf, die entlang ihrer Berührstellen 11 miteinander verbunden sind. Die Ausführung 6b weist eine in Längsrichtung verlaufende Stützleiste 15 b auf, die abwechselnd in die eine und in die andere Richtung ausgeknickt ist, um eine ausreichende Verbindungsfläche mit den Profilröhrchenwandungen 14a,b zu erreichen. Ferner weist die Stützleiste 15b regelmäßig verteilte Aussparungen 16 auf, was zu einer Gewichtsreduzierung beiträgt. Die Ausführung 6c weist eine durchgehende, im Querschnitt konkavartige Stützleiste 15c auf, die mit beiden Profilröhrchenwandungen 14a,b verbunden ist. Das Profilröhrchen 6d weist eine gerade Stützleiste 15d auf, die regelmäßig perforiert ist. Diese kann auch entlang der Linie 17 geteilt ausgeführt sein, wobei die beiden Teilleisten entlang dieser Linie 17 miteinander verbunden sind. Die Ausführungsform für ein Profilröhrchen 6e zeigt eine schlangenartig gewundene Leiste 18, die ebenfalls mit den beiden Profilröhrchenwandungen 14a,b verbunden ist. Die Ausführungsform 6f schließlich zeigt eine zickzackartig verlaufende Leiste 18, die beispielsweise durch Strecken aus einer ursprünglich geradlinigen Leiste hergestellt werden kann.

In Fig. 8 ist eine Vorrichtung zur Durchführung des Fügeverfahrens zweier komplementärer Blechschalen 1a,b dargestellt.

Die beiden Blechschalen 1a,b sind aufgebogen, und werden durch zwei zusammenwirkende Walzen 19a,b gegeneinander gedrückt. Durch die Rotation der Walzen 19a,b werden die Blechschalen 1a,b dabei gleichzeitig in den Spalt zwischen den Walzen 19a,b gezogen. An ihren walzenfernen Ende sind die die Blechschalen 1a,b über Kontakte 20a,b mit einem Wechselstromgenerator 21 verbunden. Mittels dieses Wechselstromgenerators 21 wird eine hochfrequente Wechselspannung über die Blechschalen 1a,b bis an deren Verbindungsstelle 22 im Spalt zwischen den Walzen 19a,b geleitet. Aufgrund der Hochfrequenz bewegt sich der Strom praktisch ausschließlich an der Bauteiloberfläche und erhitzt an der Verbindungsstelle die beiden Blechschalen 1a,b, diese werden durch die Erwärmung und die über die Walzen 19a,b aufgebrachte Druckspannung zusammengefügt werden. Der Wechselstromgenerator 21 liefert dabei Stromstärken im Bereich von einigen Ampere bei Frequenzen von etwa 10 MHz - 1 GHz. Die genauen Parameter wählt der Fachmann abhängig von Werkstoff, Geometrie und Abmessungen.

Die auf dieser Weise hergestellten, aus zweikomplementären Blechschalen 1a,b bestehenden Wärmetauscherelemente werden anschließend übereinandergestapelt und auf andere Weise, beispielsweise mittels Diffusionsschweißen oder durch Aufbringen von Lötmaterial im Bereich um die Aussparungen 2a,b miteinander verlötet.

## Patentansprüche

1. Wärmetauscher mit zwei parallelen Sammelrohren, die über eine Matrix aus mehreren Lagen von Profilröhrchen miteinander verbunden sind, wobei Sammelrohre und Matrix aus einer Vielzahl von übereinander angeordneten Blechschalen aufgebaut sind, von denen je zwei komplementär miteinander verbundene Blechschalen (1a, 1b) durch muldenartige Profilierung zwischen Verbindungsstegen (3) eine Profilröhrchenlage (8a, 8b und 8c) und den zugehörigen Abschnitt der Sammelrohre (2a, 2b) ausformen, wobei die Verbindungsstege (3) unter Bildung von Längsschlitzen (4) regelmäßig beabstandet sind, dadurch gekennzeichnet, daß die Blechschalen (1a, b) rahmenartig ausgebildet sind, die Längsschlitze (4) sich bis zum Anfang der Rahmenquerseiten hin erstrecken, die zur Bildung gemeinsamer Umlenkabschnitte jeweils als mit allen Profilröhrchen (6) kommunizierender Hohlraum ausgebildet sind und die Sammelrohre (2a,b) durch Aussparungen mit aufgebogenem Kragen in den Mitten zweier gegenüberliegender Rahmenlängsseiten gebildet werden.

2. Wärmetauscher nach Anspruch 1, dadurch gekennzeichnet, daß jede zweite Profilröhrchenlage (8a,c) im Querschnitt schachbrettartig versetzt zu den benachbarten Profilröhrchenlagen (8b) angeordnet ist, derart, daß im Bereich der Längsschlitze (4) einer Lage (8b) die Profilröhrchen (6) der benachbarten Profilröhrchenlagen (8a,c) liegen.

3. Wärmetauscher nach Anspruch 1 oder 2, dadurch gekennzeichnet, daß die Blechschalen (1a,b) zwischen je zwei Längsschlitzen (4) zur Bildung von im Querschnitt lanzettenartigen oder ellipsenartigen Profilröhrchen (6) ausgeformt sind.

4. Wärmetauscher nach Anspruch 1, dadurch gekennzeichnet, daß die Verbindungsstege (3) regelmäßig beabstandet sind, und an ihnen zur Bildung von Abstandshaltern gegenüber benachbarten Profilröhrchen lagen (8a,8b,8c) Elemente (9a,c) angebracht sind, die sich senkrecht zur Blechschalenebene hin erstrecken.

5. Wärmetauscher nach Anspruch 4, dadurch gekennzeichnet, daß jeder Verbindungssteg (3) einer Blechschale (1a,b) zwei zurückgefaltete Seitenlaschen (13) aufweist.

6. Wärmetauscher nach Anspruch 4, dadurch gekennzeichnet, daß durch zwei aufeinanderliegende Verbindungsstege (3) zweier komplementärer Blechschalen (1a,b) ein Niet mit zwei Nietköpfen (9a,c) gezogen ist.

7. Wärmetauscher nach einem der vorhergehenden Ansprüche, dadurch gekennzeichnet, daß zwischen komplementären Blechschalen (1a,b) im Bereich der Profilröhrchenlängsmittelachsen Stützmittel (15,18) angebracht sind.

8. Wärmetauscher nach einem der Ansprüche 1 bis 6, dadurch gekennzeichnet, daß die Blechschalen regelmäßig beabstandete noppenartige Einstülpungen (10) aufweisen, an denen die komplementären Blechschalen (1a,b) punktförmig miteinander verbunden sind.

9. Wärmetauscher nach Anspruch 6 und 8, dadurch gekennzeichnet, daß die Nietköpfe (9a,c) in den Einstülpungen (10) benachbarter Profilröhrchenlagen (8a,c) abgestützt sind.

10. Verfahren zur Herstellung eines Wärmetauschers nach einem oder mehreren der Ansprüche 1 bis 9, gekennzeichnet durch folgende Verfahrensschritte:
a) Einbringen eines Reliefmusters in Blechplatten der erforderlichen Außenmaße durch einen Ziehpreßvorgang, wobei Längsschlitze (4) und Aussparungen (2a,b) ausgestanzt werden,
b) Behandeln der Oberflächen der zu fügenden Berührungsflächen zweier komplementärer Blechschalen (1a,b) zur Aktivierung für die foglende stoffschlüssige Verbindung,
c) Fügen der Berührflächen zweier komplementärer Blechschalen, (1a,b) mittels Schweißen oder Löten,
d) Anbringen von Abstandshaltern an den Verbindungsstegen (3),
e) Zusammenfügen benachbarter Profilröhrchenlagen (8a,b,c) entlang von Aufwölbungen der Aussparungen (2a,b) zur Bildung von Sammelrohren.

11. Verfahren nach Anspruch 10, dadurch gekennzeichnet, daß das Zusammenfügen der komplementären Blechschalen (1a,b) mittels Hochfrequenzschweißen erfolgt, wobei die auseinandergespreizten Blechschalen (1a,b) durch an die Profilröhrchenform angepaßte, profilierte Walzen (19a,b) entlang ihrer Berührungsflächen gegeneinander gepreßt werden, wobei an den noch nicht gefügten Enden der Blechschalen (1a,b) hochfrequenter Strom eingeleitet wird.

12. Verfahren zur Herstellung eines Wärmetauschers nach einem oder mehreren der Ansprüche 1 bis 9, gekennzeichnet durch folgende Verfahrensschritte:
a) zwei entsprechend ausgestanzte komplementäre Blechplatten werden an den nicht zu fügenden einander zugewandten Innenflächen mit einer passivierenden Schicht versehen, während die zu fügenden Flächen mit Zusatzmaterial beschichtet werden,
b) die aufeinandergelegten Blechplatten werden durch Erhitzen zusammengefügt,
c) die gefügten Platten werden zwischen Gesenke gelegt und durch Innendruck zur Bildung der Strömungshohlräume aufgeblasen,
d) benachbarte Profilröhrchenlagen werden entlang der Ränder der Ausstanzungen (2a,b) zur Bildung der Sammelrohre zusammengefügt.

## Claims

1. Heat exchanger with two parallel collecting pipes, which are connected to one another by way of a matrix comprising several layers of small section pipes, with collecting pipes and matrix being constructed from a plurality of sheet-metal dishes arranged on top of one another, of which in each case two sheet-metal dishes (1a, 1b) connected to one another in a complementary manner form by means of trough-like shaping between connection bars (3) a layer of small-section pipes (8a, 8b and 8c) and the associated part of the collecting pipes (2a, 2b), the connection bars (3) being regularly spaced with the formation of longitudinal slots (4), characterized in that the sheet-metal dishes (1a, b) are constructed like a frame, the longitudinal slots (4) extend up to the beginning of the transverse sides of the frame, the sides being constructed in each case as a cavity communicating with all small-section pipes (6) for the formation of common return sections, and the collecting pipes (2a,b) are formed by way of recesses with a bent-up collar in the centres of two opposite longitudinal sides of the frame.

2. Heat exchanger according to claim 1, characterized in that every other layer of small-section pipes (8a,c) in cross-section is staggered in chessboard fashion to the adjacent layers of small-section pipes (8b) in such a way that the small section pipes (6) of the adjacent layers of small-section pipes (8a,c) lie in the region of the longitudinal slots (4) of a layer (8b).

3. Heat exchanger according to claim 1 or 2, characterized in that the sheet-metal dishes (1a,b) are shaped between in each case two longitudinal slots (4) for the formation of small-section pipes (6) which are lancet-like or ellipse-like in cross section.

4. Heat exchanger according to claim 1, characterized in that the connection bars (3) are regularly spaced and elements (9a,c) are fitted to them for the formation of spacers opposite adjacent layers of small-section pipes (8a,8b,8c), the elements extending perpendicularly towards the plane of the sheet-metal dishes.

5. Heat exchanger according to claim 4, characterized in that each connection bar (3) of a sheet-metal dish (1a,b) has two side lugs (13) which are folded back.

6. Heat exchanger according to claim 4, characterized in that a rivet with two rivet heads (9a,c) is pulled through two connection bars (3), lying on top of one another, of two complementary sheet-metal dishes (1a,b).

7. Heat exchanger according to one of the preceding claims, characterized in that support means (15,18) are fitted between complementary sheet-metal dishes (1a,b) in the region of the longitudinal centre axes of the small section pipes.

8. Heat exchanger according to one of claims 1 to 6, characterized in that the sheet-metal dishes have regularly spaced knub-like indentations (10), where the complementary sheet-metal dishes (1a,b) are connected to one another in punctiform manner.

9. Heat exchanger according to claim 6 and 8, characterized in that the rivet heads (9a,c) are supported in the indentations (10) of adjacent layers of small-section pipes (8a,c).

10. Process for the manufacture of a heat exchanger according to one or more of claims 1 to 9, characterized by the following procedural steps:
a) the introduction of a relief pattern in sheet-metal plates of the required external measurement by way of a draw-press process, with longitudinal slots (4) and recesses (2a,b) being punched out,
b) the treatment of the surfaces of the contact faces of two complementary sheet-metal dishes (1a,b), which contact faces are to be joined, for activation for the following substance-locking connection,
c) the joining of the contact faces of two complementary sheet-metal dishes (1a,b) by means of welding or brazing,
d) the fitting of spacers at the connection bars (3),
e) the joining-together of adjacent layers of small-section pipes (8a,b,c) along archings of the recesses (2a,b) for the formation of collecting pipes.

11. Process according to claim 10, characterized in that the joining-together of the complementary sheet-metal dishes (1a,b) takes place by means of high-frequency welding, with the spread sheet-metal dishes (1a,b) being pressed against one another by means of profiled rollers (19a,b), adapted to the small-section-pipe shape, along their contact faces, with high-frequency current being introduced at the ends of the sheet-metal dishes (1a,b) which are not yet joined.

12. Process for the manufacture of a heat exchanger according to one or more of claims 1 to 9, characterized by the following procedural steps:
a) two appropriately punched-out complementary sheet-metal plates are provided at the inner faces, which face one another and are not to be joined, with a passivating layer, while the faces to be joined are coated with additional material,
b) the sheet-metal plates placed on top of one another are joined together by way of heating,
c) the joined plates are placed between dies and are inflated by way of internal pressure for the formation of the flow cavities,
d) adjacent layers of small-section pipes are joined together along the edges of the punched-out parts (2a,b) for the formation of the collecting pipes.

## Revendications

1. Echangeur de chaleur à deux tuyaux collecteurs parallèles qui sont reliés entre eux par une matrice constituée de plusieurs couches de tubes profilés, les tuyaux collecteurs et la matrice se composant d'une pluralité de coques en tôle superposées (1a, 1b) qui sont reliées deux par deux de manière complémentaire pour former, par un profilage en forme de cuvette entre des nervures de liaison (3), une couche (8a, 8b et 8c) de tubes profilés et la partie correspondante des tuyaux collecteurs (2a, 2b), les nervures de liaison (3) étant espacées régulièrement en formant des fentes longitudinales (4), caractérisé en ce que les coques en tôle (1a,b) sont conçues en forme de cadres, les fentes longitudinales (4) s'étendent jusqu'au début des côtés transversaux du cadre, qui, pour former des parties communes de déflexion, sont chacun conçus sous la forme d'une cavité communiquant avec tous les tubes profilés (6), et les tuyaux collecteurs (2a,b) sont formés par des évidements à collet écarté ménagés au milieu de deux côtés longitudinaux opposés des cadres.

2. Echangeur de chaleur selon la revendication 1, caractérisé en ce qu'une couche (8a,c) sur deux de tubes profilés est décalée, en coupe transversale, à la manière d'un échiquier par rapport aux couches voisines (8b) de tubes profilés, de sorte que les tubes profilés (6) de la couche voisine (8a,c) de tubes profilés se trouvent dans la zone des fentes longitudinales (4) d'une couche (8b).

3. Echangeur de chaleur selon les revendications 1 ou 2, caractérisé en ce que les coques en tôle (1a,b) entre chaque paire de fentes longitudinales (4) sont formées pour obtenir des tubes profilés (6) à section transversale lancéolée ou elliptique.

4. Echangeur de chaleur selon la revendication 1, caractérisé en ce que les nervures de liaison (3) sont disposées à intervalles réguliers et, sur elles, sont disposés des éléments (9a,c) qui sont destinés à former des entretoises par rapport à des couches voisines (8a, 8b, 8c) de tubes profilés et qui s'étendent perpendiculairement au plan des coques en tôle.

5. Echangeur de chaleur selon la revendication 4, caractérisé en ce que chaque nervure de liaison (3) d'une coque en tôle (1a,b) comporte deux éclisses latérales repliées (13).

6. Echangeur de chaleur selon la revendication 4, caractérisé en ce qu'un rivet à deux têtes (9a,b) traverse deux nervures de liaison superposées (3) de deux coques en tôle complémentaires (1a,b).

7. Echangeur de chaleur selon l'une des revendications précédentes, caractérisé en ce que moyens d'appui (15, 18) sont disposés entre les coques en tôle complémentaires (1a,b) dans la zone de l'axe longitudinal médian des tubes profilés.

8. Echangeur de chaleur selon l'une des revendications 1 à 6, caractérisé en ce que les coques en tôle comportent, à intervalles réguliers, des creux emboutis (10) en forme d'excroissances, au niveau desquels les coques en tôle complémentaires (1a,b) sont reliées entre elles sous forme de points.

9. Echangeur de chaleur selon les revendications 6 et 8, caractérisé en ce que les têtes de rivets (9a,b) prennent appui dans les creux emboutis (10) de couches voisines (8a,c) de tubes profilés.

10. Procédé de fabrication d'un échangeur de chaleur selon une ou plusieurs des revendications 1 à 9, caractérisé par les étapes de procédé suivantes :
a) réalisation, par emboutissage, d'un motif en relief dans des plaques de tôle aux dimensions extérieures requises, les fentes longitudinales (4) et les évidements (2a,b) étant découpés à la matrice à cette occasion,
b) traitement de surface des faces de contact à assembler sur les deux coques en tôle complémentaires (1a,b) dans le but d'activer la liaison ultérieure par matière interposée,
c) assemblage des surfaces de contact de deux coques en tôle complémentaires (1a,b) par soudage ou brasage,
d) pose d'entretoises au niveau des nervures de liaison (3),
e) assemblage de couches voisines (8a,b,c) de tubes profilés le long de bombages des évidements (2a,b) dans le but de former des tuyaux collecteurs.

11. Procédé selon la revendication 10, caractérisé en ce que l'assemblage des coques en tôle complémentaires (1a,b) s'effectue par soudage à haute fréquence, les coques en tôle (1a,b) écartées l'une de l'autre étant appliquées l'une contre l'autre, le long de leurs surfaces de contact, par des rouleaux profilés (19a,b) qui épousent la forme des tubes profilés, un courant à haute fréquence étant appliqué aux extrémités non encore assemblées des coques en tôle (1a,b).

12. Procédé de fabrication d'un échangeur de chaleur selon une ou plusieurs des revendications 1 à 9, caractérisé par les étapes de procédé suivantes :
a) deux plaques de tôle complémentaires ayant fait l'objet d'un matriçage approprié sont revêtues d'une couche passivante sur les surfaces inférieures opposées qui ne sont pas destinées à être assemblées, tandis que les surfaces que l'on veut assembler sont enduites de matériau d'apport,
b) les plaques de tôle positionnées l'une sur l'autre sont assemblées par échauffement,
c) les plaques assemblées sont placées entre des matrices et soumises à une pression interne pour former les cavités de circulation,
d) les couches voisines de tubes profilés sont assemblées le long des bords des découpes (2a,b) pour former les tuyaux collecteurs.
